# EUROPÄISCHE PATENTSCHRIFT

(11) **EP 0 175 165 B1**
(45) Veröffentlichungstag und Bekanntmachung des Hinweises auf die Patenterteilung: **25.04.1990**
(21) Anmeldenummer: 85110563.5
(22) Anmeldetag: 22.08.1985
(51) Int. Cl.: B41F 31/00, B41F 31/30

(54) **Farbwerk für Rotationsdruckmaschinen**
Inking device for rotary presses
Dispositif d'encrage pour presses rotatives

(30) Priorität: 21.09.1984 DE 3434647
(43) Veröffentlichungstag der Anmeldung: 26.03.1986
(73) Patentinhaber: Heidelberger Druckmaschinen Aktiengesellschaft, D-69019 Heidelberg (DE)
(72) Erfinder: Beisel, Hermann, D-6909 Walldorf (DE)
(74) Vertreter: Stoltenberg, Heinz-Herbert Baldo

(56) Entgegenhaltungen:
- EP-A- 0 000 329
- CH-A- 484 748
- DE-C- 1 561 104
- US-A- 3 538 849
- US-A- 4 437 406

## Beschreibung

Die Erfindung bezieht sich auf ein Farbwerk für Rotationsdruckmaschinen gemäß dem Oberbegriff des Anspruches 1.

Eine bekannte Ausführung dieser Art (US-A-3 538 849) zeigt einen Plattenzylinder, dem vier Farbauftragwalzen zugeordnet sind, die über zwei äußere, in den Maschinenseitengestellen gelagerte und vom Farbwerksantrieb angetriebene Reibwalzen und eine mittlere, über Hebel an den beiden mittleren Farbauftragwalzen gelagerte Reibwalze mit Farbe versorgt werden. Die Farbe wird über Farbwerkswalzen und weitere Reibwalzen zugeführt und soll in einen möglichst gleichmäßig dünnen Farbfilm auf die Druckplatte aufgebracht werden. Derartige Druckwerke sind dafür eingerichtet, die Farbe an- oder abzustellen, was dadurch geschieht, daß die Farbauftragwalzen und der Druckplattenzylinder voneinander getrennt werden.

Bei der bekannten Ausführung ist die mittlere Reibwalze beiderseits in Hebeln gelagert, die an den mittleren Farbauftragwalzen angelenkt sind und durch diese betätigt werden. Über exzentrische Lagerungen ist die mittlere Reibwalze gegenüber den beiden mittleren Farbauftragwalzen einstellbar. Die Lagerung und Einstellung der bekannten Reibwalze ist somit mit einem erheblichen Aufwand verbunden. Es treten auch Probleme auf, wenn sich die Walzen während des Maschinenlaufs erwärmen, denn durch die starre Einstellung derselben erhöhen sich hierbei die Anstelldrücke, was zu mehr Walkarbeit auch in der abgestellten Position und somit zu weiterer Erwärmung und zu einer Veränderung der Farbkonsistenz führt. Die bekannte Ausführung ist somit aufwendig und benötigt im praktischen Betrieb zusätzliche Einstell- und Wartungsarbeiten, so daß durch diese konstruktive Ausgestaltung die Gesamtkonzeption eines derartigen Farbwerkes wesentlich verteuert wird.

Ausgehend von diesem Stand der Technik ist die Aufgabe der Erfindung, ein derartiges Farbwerk in seinem Aufbau zu vereinfachen und in seiner Wirkung zu optimieren, wobei ein Schablonieren auch bei erschwerten Betriebsbedingungen zu vermeiden ist.

Die Aufgabe wird gemäß den kennzeichnenden Merkmalen des Anspruches 1 gelöst. Mit einem Farbwerk gemäß der geschaffenen Lösung wird ein schablonierfreies Arbeiten gewährleistet und auf einfache und preiswerte Weise ein An- und Abstellen der Farbauftragwalzen erreicht, wobei keine aufwendige Lagerung oder zusätzliche Steuerung erforderlich ist und auch ein Austausch von Farbwerkswalzen problemlos durchzuführen ist.

Die Unteransprüche beinhalten vorteilhafte Weiterbildungen der erfindungsgemäßen Lösung, wobei Anspruch 2 eine Optimierung der Einfärbung bei höchstmöglicher Schablonierfreiheit schafft, Anspruch 3 die seitliche Verreibung verbessert und damit ebenfalls zur Optimierung des Farbauftrags beiträgt und Anspruch 5 eine einfache Ausbildung der mittleren Reibwalze beinhaltet, die ohne zusätzlichen Aufwand beim Abstellen der Farbauftragwalzen ebenfalls abgestellt wird.

Ein Ausführungsbeispiel der Erfindung ist in den Zeichnungen schematisch dargestellt.

Es zeigt:
Fig. 1 eine schematisch dargestellte Seitenansicht,
Fig. 2 einen Teillängsschnitt durch das Farbwerk,
Fig. 3 einen Reibwalzenantrieb.

Figur 1 zeigt den Aufbau eines Farbwerkes zum Einfärben eines Plattenzylinders 1 mit vier Farbauftragwalzen 2,3,4 und 5 und einem Feuchtwerk 6. Den Farbauftragwalzen 2-5 sind Riebwalzen 7, 8 zugeordnet, die über eine Vielzahl von Farbwerkswalzen 9 mit einem Farbkasten 10 verbunden sind. Die am Farbkasten 10 vorgesehene Farbdosiereinrichtung zum Regeln der in das Farbwerk zu transportierenden Farbmenge ist ansich bekannt und wurde in der Zeichnung nicht wiedergegeben.

In Drehrichtung des Plattenzylinders 1 gesehen, ist den beiden ersten Farbauftragwalzen 4, 5 die vom Farbwerksantrieb angetriebene Reibwalze 8 und den beiden letzten Farbauftragwalzen 2, 3 die Reibwalze 7 zugeordnet, die ebenfalls vom Farbwerksantrieb angetrieben wird. Hierdurch ist auch beim Durchgang eines Zylinderkanals am Plattenzylinder 1 der stetige Antrieb der Farbauftragwalzen 2-5 gewährleistet. Den beiden mittleren Farbauftragwalzen 3 und 4 ist eine weitere Reibwalze 11 zugeordnet, die von beiden durch Reibung angetrieben ist. Die Reibwalze 11 ist an den Maschinenseitengestellen 12 in einer Gleitlagerung 13 gelagert, so daß sie beim Abschwenken der Farbauftragwalzen 3 und 4 angehoben wird. Die Farbwalzen 14, 15 und 16 sind ebenfalls verschiebbar gelagert und liegen mit ihrem Eigengewicht auf der Reibwalze 11 auf und verstärken somit den Stelldruck derselben. Zusätzlich läßt sich über die Farbwalzen 14―16 die Anstellkraft durch eine Druckfeder 17 erhöhen, die sich an einem Lager 18 abstützt, das an einer Lagerplatte 19 befestigt ist (Fig. 2). Die Druckfeder 17, der ein Führungsbolzen zugeordnet ist, wirkt auf eine Brücke 21, die sich auf dem Achsschenkel 22 der Farbwalze 16 und über einen Distanzbolzen 23 auf der Lagerung 24 der Farbwalze 15 abstützt.

Zur Optimierung der Einfärbung des Plattenzylinders 1 sind die Farbauftragwalzen 3-5, in Drehrichtung des Plattenzylinders gesehen, zur Übertragung folgender Farbanteile ausgelegt:
1. Farbauftragwalze 5 für 40-46%
2. Farbauftragwalze 4 für 40-46%
3. Farbauftragwalze 3 für 6-12% und
4. Farbauftragwalze 2 für 1-6%.

Somit wird der größte Anteil der zu übertragenden Farbmenge durch die ersten beiden Farbauftragwalzen 5 und 4 auf die Druckplatte übertragen und die letzte Farbauftragwalze 2 überträgt nur noch eine ausgleichende Restmenge. In der Praxis könnte somit die Farbverteilung wie folgt gewählt werden:
44%, 44%, 9%, 3% entsprechend der Drehrichtung des Plattenzylinders.

Zum An- und Abstellen der Farbauftragwalzen 2-5 sind diese auf Schwenkhebeln 25-28 gelagert, die um die jeweilige Reibwalze 7, schwenkbar sind. In der an- und in der abgestellen Position liegen die Schwenkhebel an einstellbaren Anschlägen 29 an.

Wie in Figur 2 ersichtlich, ist die Lagerplatte 19 über eine Verschraubung 30 am Maschinenseitengestell 12 befestigt. Am gegenüberliegenden Maschinenseitengestell erfolgt die Lagerung der einzelnen Walzen spiegelbildlich.

In den gezeigten Ausführungsbeispielen gemäß Figur 1 und 3 ist die in Drehrichtung des Plattenzylinders 1 gesehen erste Reihwalze 8 so ausgeführt, daß sie zwei unabhängige, überlagerte Verreibebewegungen ausführen kann. Dies kann z.B. in der in Figur 3 wiedergegebenen Konzeption durchgeführt werden, bei der ein Exzenterkörper 31 über ein Stirnrad 32 mit einer bestimmten Drehzahl angetrieben wird. Dieser Exzenterkörper 31 ist einmal über ein Kugellager 33 im Maschinenseitengestell 12 und ein zweites Mal über ein Kugellager 34 in einer Brücke 35 gelagert, die ebenfalls am Maschinenseitengestell befestigt ist. An seinem äußeren Ende weist der Exzenterkörper 31 einen Schlitz 36 auf, in dem eine Schubstange 37 über einen Klemmbolzen 38 einstellbar befestigt ist, so daß die Exzentrizität entsprechend den Erfordernissen frei gewählt werden kann. Die Schubstange 37 überträgt entsprechend der eingestellten Exzentrizität die Hin-und Herbewegung auf einen Winkelhebel 39, der wiederum an seinem anderen Ende mit einer Laufrolle 40 versehen ist. Die Laufrolle 40 wiederum rollt in einer exzentrisch ausgebildeten Laufbahn 41 eines Exzenterkörpers 42 ab, der auf dem Achsschenkel 43 der Reibwalze 8 befestigt ist. Die Laufbahn 41 weist in Achsrichtung einen bestimmten Hub pro Umdrehung auf, so daß die hierdurch erzeugte zweite Hubbewegung der durch den Exzenterkörper erzeugten ersten Hubbewegung überlagert ist. Hierbei können die beiden Hubbewegungen entsprechend dem Antrieb des Exzenterkörpers 31 bzw. der Reibwalze 8 unabhängig und frei wählbar überlagert sein, so daß eine verstärkte Verreibung des zu übertragenden Farbfilms in axialer Richtung erfolgt, wodurch die Einfärbung der Druckplatte auf dem Plattenzylinder 1 optimiert wird.

### Teileliste

1 Plattenzylinder
2 Farbauftragwalze
3 Farbauftragwalze
4 Farbauftragwalze
5 Farbauftragwalze
6 Feuchtwerk
7 Reibwalze
8 Reibwalze
9 Farbwerkswalze
10 Farbkasten
11 Reibwalze
12 Maschinenseitengestell
13 Gleitlagerung
14 Farbwalze
15 Farbwalze
16 Farbwalze
17 Druckfeder
18 Lager
19 Lagerplatte
20 Führungsbolzen
21 Brücke
22 Achsschenkel
23 Distanzbolzen
24 Lagerung
25 Schwenkhebel
26 Schwenkhebel
27 Schwenkhebel
28 Schwenkhebel
29 Anschläge
30 Verschraubung
31 Exzenterkörper
32 Stirnrad
33 Kugellager
34 Kugellager
35 Brücke
36 Schlitz
37 Schubstange
38 Klemmbolzen
39 Winkelhebel
40 Laufrolle
41 Laufbahn
42 Exzenterkörper
43 Achsschenkel

## Patentansprüche

1. Farbwerk für Rotationsdruckmaschinen mit einem Plattenzylinder (1), dem vier Farbauftragwalzen (2-5) zugeordnet sind, die über drei Reibwalzen (7, 8, 11) in Abrollkontakt stehen, mit Reib- und Farbwerkswalzen (9), die von einer Farbdosiereinrichtung mit einer regelbaren Farbmenge versorgt werden, wobei jeweils zwei Farbauftragwalzen (2, 3; 4, 5) um eine äußere Reibwalze (7; 8) abschwenkbar gelagert sind, und den beiden mittleren Farbauftragwalzen (3, 4) eine durch Reibung angetriebene Reibwalze (11) zugeordnet ist, dadurch gekennzeichnet, dass die Reibwalze (11) unter anderem mittels ihres Eigengewichts auf den beiden Farbauftragwalzen (3, 4) aufliegt und vertikal verstellbar ist und dass die mittlere Reibwalze (11) nur durch die Mantelflächen der beiden mittleren Farbauftragwalzen (3, 4) in ihrer Stellung beeinflußbar ist.

2. Farbwerk für Rotationsdruckmaschinen nach Anspruch 1, dadurch gekennzeichnet, daß die Farbauftragswalzen (2-5), in Drehrichtung des Plattenzylinders (1) gesehen, folgende Farbübertragungsanteile aufweisen:
1. Farbauftragswalze 40-46%
2. Farbauftragswalze 40-46%
3. Farbauftragswalze 6-12%
4. Farbauftragswalze 1-6%

3. Farbwerk für Rotationsdruckmaschinen nach Anspruch 1, dadurch gekennzeichnet, daß, in Drehrichtung des Plattenzylinders (1) gesehen, die den ersten beiden Farbauftragwalzen (4, 5) zugeordnete Reibwalze (8) zwei unabhängige, überlagerte Verreibebewegungen ausführt.

4. Farbwerk für Rotationsdruckmaschinen nach Anspruch 1, dadurch gekennzeichnet, daß die mittlere Reibwalze (11) in einer vertikalen Gleitlagerung (13) geführt und mittels Federdruck an die beiden Farbauftragwalzen (3, 4) angestellt ist, wobei die Federkraft über Druckfedern (17) an den Achsschenkeln der oberhalb der Reibwalze (11) angeordneten Farbwalzen (15, 16) eingeleitet wird.

## Revendications

1. Dispositif d'encrage pour presses rotatives, comportant un cylindres porte-plaque (1), auquel sont associés quatre cylindres de dépôt d'encre (2-5), qui sont en contact de roulement, par l'intermédiaire de trois cylindres distributeurs (7, 8, 11), avec des cylindres de distribution et detransfert d'encre (9), qui sont alimentés par un dispositif de dosage d'encre avec une quantité d'encre réglable, respectivement deux cylindres de dépôt d'encre (2, 3; 4, 5) étant montés de façon à pouvoir pivoter autour d'un cylindre distributeur extérieur (7; 8) associé, et les deux cylindres centraux de dépôt d'encre (3, 4) étant associés à un cylindre distributeur (11), entraîné par frottement, caractérisé en ce que le cylindre distributeur (11) s'appuie, entre autres, au moyen de son propre poids contre les deux cylindres de dépôt d'encre (3, 4) et est déplaçable verticalement, et en ce que le cylindre distributeur central (11) peut être influencé en ce qui concerne sa position seulement par les surfaces périphériques des deux cylindres centraux de dépôt d'encre (3, 4).

2. Dispositif d'encrage pour presses rotatives selon la revendication 1, caractérisé en ce que les cylindres de dépôt d'encre (2-5), considérés dans le sens de rotation du cylindre porte-plaque (1), transmettent les proportions suivantes d'encre:
1. Cylindre de dépôt d'encre: 40-46%
2. Cylindre de dépôt d'encre: 40-46% -
3. Cylindre de dépôt d'encre: 6-12%
4. Cylindre de dépôt d'encre: 1-6%

3. Dispositif d'encrage pour presses rotatives selon la revendication 1, caractérisé en ce que, en considérant le sens de rotation du cylindre porte-plaque (1), le cylindre distributeur (8) associé aux deux premiers cylindres de dépôt d'encre (4, 5) effectue deux mouvements d'étalement d'encre indépendants et composés.

4. Dispositif d'encrage pour presses rotatives selon la revendication 1, caractérisé en ce que le cylindre distributeur central (11) est guidé dans un palier vertical à coussinet (13), et est appliqué au moyen d'une pression de ressort contre les deux cylindres de dépôt d'encre (3, 4), la force de ressort étant exercée par l'intermédiaire de ressorts de pression (17) sur les tourillons axiaux des cylindres encreurs (15, 16) qui sont disposés au-dessus du cylindre distributeur (11).

## Claims

1. Inking unit for a rotary printing machine comprising a plate cylinder (1) to which there are assigned four forme rollers (2-5) being in rolling contact with each other via three distributor rollers (7, 8, 11), distributor and inking rollers (9) being supplied by an ink metering device with a controllable amount of ink, two respective forme rollers (2,3; 4,5) being swivelably mounted about an outer distributor roller (7, 8) and a frictionally driven distributor roller (11) being assigned to the two middle forme rollers (3, 4), characterized in that, inter alia, the distributor roller (11) is in contact with the two forme rollers (3, 4) due to its dead weight and is perpendicularly adjustable, and that the position of the middle distributor roller (11) can only be influenced by the outer cylindrical surfaces of the two middle forme rollers (3, 4).

2. Inking unit for a rotary printing machine according to Claim 1, characterized in that, viewed in direction of rotation of the plate cylinder (1), the ink transfer quantities of the forme rollers (2-5) are:
40-46% for the first forme roller
40-46% for the second forme roller
6-12% for the third forme roller
1-6% for the fourth forme roller.

3. Inking unit for a rotary printing machine according to Claim 1, characterized in that, viewed in direction of rotation of the plate cylinder (1), the distributor roller (8) being assigned to the first two forme rollers (4, 5) performs two independent superimposed distributing movements.

4. Inking unit for a rotary printing machine according to Claim 1, characterized in that the middle distributor roller (11) is guided in a perpendicular plain bearing (13) and is engaged at the two forme rollers (3, 4) by means of spring pressure, said spring pressure being applied, via compression springs, onto the journals of the forme rollers (15, 16) disposed above the distributor roller (11).
